# FASCICULE DE BREVET EUROPEEN

(11) **EP 0 422 991 B1**
(45) Date de publication et mention de la délivrance du brevet: **09.06.1993**
(21) Numéro de dépôt: 90402737.2
(22) Date de dépôt: 03.10.1990
(51) Int. Cl.: C10G 11/18

(54) **Procédé de conversion catalytique d'une charge d'hydrocarbures**
Verfahren zur katalytischen Verwandlung von Kohlenwasserstoffeinsätzen
Hydrocarbon feed catalytic conversion process

(30) Priorité: 13.10.1989 FR 8913447
(43) Date de publication de la demande: 17.04.1991
(73) Titulaire: TOTAL RAFFINAGE DISTRIBUTION S.A., 92538 Levallois Perret Cédex (FR)
(72) Inventeur: Bourgogne, Michel, F-76620 Le Havre (FR); Courcelle, Jean-Claude, F-76290 Montivilliers (FR); Marty, Claude, F-76600 Le Havre (FR)
(74) Mandataire: Jolly, Jean-Pierre

(56) Documents cités:
- EP-A- 0 147 961
- US-A- 3 647 677
- US-A- 4 263 131
- US-A- 4 321 128
- US-A- 4 430 199

## Description

La présente invention concerne un procédé de conversion catalytique d'une charge d'hydrocarbures. Elle concerne plus particulièrement l'utilisation comme additifs, dans un tel procédé, de composés organophosphorés, destinés à limiter la formation de coke généré au cours de la conversion et à augmenter le rendement de la conversion en produits hydrocarbonés plus légers.

On sait que des procédés de conversion par craquage catalytique sont utilisés de façon courante dans l'industrie pétrolière. Ils consistent à mettre en contact la charge d'hydrocarbures avec des grains de catalyseur portés à haute température, en vue de scinder, sous l'effet de la température et en présence d'une masse catalytique, des molécules d'hydrocarbures en molécules plus petites, distillant à des températures plus faibles. Du coke indésirable se forme toutefois simultanément à la surface du catalyseur, ce qui a pour effet de nuire aux bilans thermiques et de diminuer l'activité catalytique du catalyseur. En conséquence, ce coke déposé sur le catalyseur contribue à limiter le taux de conversion de la charge d'hydrocarbures pénétrant dans l'unité de conversion et donc à diminuer la conversion liquide en produits plus légers.

La conversion liquide est définie par le rendement de conversion du gaz de pétrole liquéfié ou GPL (gaz en phase liquide, constitué par des hydrocarbures en C₃ et en C₄), en essence et en distillat coupé à 350°C ou LCO (light cycle oil).

Certains additifs sont utilisés pour retarder la formation du coke dans les traitements à haute température des hydrocarbures et, plus particulièrement, des pétroles bruts, par exemple lors de la viscoréduction, du craquage catalytique et de la distillation. Ce sont le phosphore, sous la forme de phosphore élémentaire, le pentoxyde de phosphore, le pentasulfure de phosphore, la tributylphosphine et le triéthylthiophosphite, ou un mélange de ces composés, à l'état de solide, de liquide, de vapeur ou de dispersion, ou encore sous forme de dépôt sur un support d'alumine (voir US-A-3.647.677).

Dans les réactions de conversion par craquage catalytique en lit fluidisé, il est également connu de traiter le catalyseur désactivé, dans une étape spécifique supplémentaire, distincte de la régénération, par des dérivés phosphorés organiques, en vue de réduire l'effet d'empoisonnement des sites actifs du catalyseur par des métaux tels que le nickel, le vanadium et autres métaux contaminants, provenant de la réaction de craquage de la charge d'hydrocarbures traitée. Les composés phosphorés généralement retenus pour ce traitement du catalyseur (voir US-A- 4.321.128) appartiennent aux alkyl-, aryl- et aralkylphosphates tertiaires, aux alkyl-, aryl- et aralkylphosphines tertiaires, aux alkyl-, aryl- et aralkylphosphites tertiaires et à leurs dérivés halogénés, aux composés thiophosphorés correspondants, au pentoxyde de phosphore et à ses dérivés hydrogénés et ammoniaqués. Ils sont introduits sous forme liquide dans de l'eau ou dans un composé organique sur le catalyseur régénéré, qui est renvoyé après un lavage oxydant dans la zone de réaction. Certains composés phosphorés, tels que le tricrésyle phosphate ou l'hydrogénophosphate d'ammonium ont été recommandés comme additifs de la charge ou du catalyseur (sans traitement oxydant de celui-ci), en vue de passiver les métaux contaminants présents dans la charge hydrocarbonée d'un procédé de craquage catalytique en lit fluidisé (voir US-A- 4.430.199).

La Demanderesse a établi que certains composés organophosphorés, les diorganophosphites, introduits dans la charge hydrocarbonée d'un procédé de conversion catalytique d'hydrocarbures tel que le craquage catalytique, sont plus efficaces que les composés phosphorés connus injectés dans la charge ou déposés sur le catalyseur, car ils agissent simultanément, directement sur la formation instantanée de coke au cours de la réaction de conversion, en diminuant la quantité de coke généré, et sur l'accroissement de la conversion liquide de ces hydrocarbures. Ces composés organophosphorés présentent le meilleur compromis en ce qu'ils favorisent également une augmentation de la sélectivité en essence, une réduction de la sélectivité en coke, une diminution de la température de régénération du catalyseur, une moindre production de boues catalytiques, une réduction de la production d'hydrogène et de gaz secs et une augmentation de la vitesse de circulation du catalyseur dans l'enceinte dans laquelle est mis en oeuvre le procédé, se traduisant par une augmentation du rapport C/O (catalyseur/charge d'hydrocarbures), ce qui augmente la quantité de sites actifs au contact de la charge.

La présente invention vise donc à augmenter la conversion liquide, tout en limitant la quantité de coke formé lors d'une réaction de conversion catalytique d'hydrocarbures, par introduction de l'un de ces composés organophosphorés dans le système réactionnel avant que toute réaction de conversion ne se produise.

A cet effet, la présente invention a pour objet un procédé de conversion catalytique d'une charge d'hydrocarbures, ce procédé comprenant des étapes de craquage catalytique d'une charge d'hydrocarbures, de séparation des produits de craquage de la masse catalytique, de régénération et de recyclage de cette masse catalytique, ce procédé étant caractérisé en ce que, entre l'étape de régénération de la masse catalytique et l'étape de séparation des produits du craquage, on injecte en continu ou par intermittence, en au moins un point, en mélange avec au moins un hydrocarbure à traiter, au moins un diorganophosphite de formule générale
où R₁ et R₂, identiques ou différents, sont choisis dans le groupe constitué par les groupements alkyle, aryle, ou aralkyle comprenant de 1 à 30 atomes de carbone et, de préférence, 1 à 10 atomes de carbone.

L'injection de l'organophosphite pourra s'effectuer par intermittence ou de façon continue.

L'injection par intermittence, bien qu'équivalente à l'injection en continu, peut se révéler plus avantageuse au cours de la marche de l'unité industrielle, car elle peut permettre de réduire la quantité totale d'additif nécessaire à la mise en oeuvre de l'invention et maintenir un taux au plus constant de phosphore par rapport à la charge franche injectée dans la zone de réaction.

Dans une forme préférée de mise en oeuvre de l'invention, les groupements R₁ et R₂ des composés organophosphites peuvent être un groupement alkyle comprenant de 1 à 4 atomes de carbone.

Parmi ces dialkylphosphites, on préfère plus particulièrement le diéthylphosphite.

Le ou les organophosphites peuvent être injectés sous forme diluée dans au moins un hydrocarbure à traiter et, de préférence, dans les charges hydrocarbonées à traiter. Pour obtenir une efficacité optimum de ces composés, ils seront injectés à une concentration en phosphore par rapport à la charge comprise entre 0,5 et 1000 ppm et, de préférence, entre 1 et 100 ppm de phosphore.

Les charges hydrocarbonées lourdes destinées à être traitées en présence des composés conformes à la présente invention seront, de préférence, celles dont le domaine de point d'ébullition sera compris entre 300°C et 750°C, par exemple des distillats sous vide, des résidus atmosphériques et sous vide, des huiles désasphaltées, des extraits aromatiques, des résidus catalytiques ou thermiques.

Au cours de ses travaux, la Demanderesse a observé que de façon surprenante, l'injection des composés diorganophosphorés selon l'invention dans la charge à traiter est beaucoup plus efficace vis-à-vis de la diminution du coke formé et de l'augmentation de la conversion que lorsque ces mêmes composés organophosphorés sont introduits sur le catalyseur avant la charge. En effet, les composés diorganophosphorés agissent directement sur les composés générateurs de coke de la charge à craquer et limitent la formation de coke, ce qui favorise la conversion liquide, indépendamment de tout effet de passivation des métaux.

En conséquence, les diorganophosphites pourront être injectés dans la ou les charges hydrocarbonées à traiter en un ou plusieurs endroits à la fois.

Dans une forme préférée de mise en oeuvre, les composés phosphorés seront injectés dans la zone de réaction. Ils pourront être introduits en amont du dispositif d'injection de la charge d'hydrocarbures à convertir, à une température comprise entre 20 et 450°C, par exemple après dilution dans des hydrocarbures appropriés tels que les essences ou les gas oils, pour en faciliter la dispersion.

Les composés phosphorés peuvent également être introduits dans la zone de réaction, après dilution dans la charge, avant ou après le circuit de préchauffe de cette dernière, à une température comprise entre 50 et 450°C.

Dans une forme de mise en oeuvre préférée, les diorganophosphites peuvent être injectés dans un bac tampon, dans lequel ils sont mis en contact avec la charge hydrocarbonée pendant 15 minutes avant que le mélange ainsi formé ne soit injecté dans la zone de réaction.

Enfin, ces composés peuvent être injectés dans la zone d'injection de la charge à craquer immédiatement après l'injection de celle-ci, par dilution dans au moins un hydrocarbure, entre 80 et 300°C, par exemple par dilution dans des diluants catalytiques légers et lourds, de type LCO ou HCO ("light cycle oil" ou "heavy cycle oil"), et pulvérisation dans la zone de craquage, comme décrit dans la demande de brevet français FR-A-2 605 643.

L'invention va être décrite ci-après plus en détails, en référence à la figure unique du dessin annexé, qui illustre l'application de l'invention à un ensemble de craquage catalytique en lit fluidisé à colonne ascendante ou "riser" et à une seule chambre de régénération à haute température de la masse catalytique ou des grains de catalyseur.

Le dispositif de craquage catalytique en phase fluidisée ascendante représenté schématiquement sur la figure comprend essentiellement une colonne 1, dite élévateur de charge, ou riser. Celui-ci est alimenté à sa base, par la ligne 2, en grains de catalyseur régénérés, en quantité déterminée soit par l'ouverture ou la fermeture d'une vanne 3, soit par une variation du débit du catalyseur au moyen d'un système de contrôle du débit connu en soi. Le catalyseur régénéré est fluidisé ici par injection à la base du riser, à l'aide d'un diffuseur 4, de vapeur d'eau arrivant par la ligne 5.

La charge fraîche d'hydrocarbures est introduite dans le riser à l'aide d'un injecteur 6 de type connu en soi alimenté par la ligne 7.

La colonne 1 débouche à son sommet dans une enceinte 8, qui lui est par exemple concentrique et dans laquelle s'effectuent, d'une part, grâce au séparateur balistique 9, la séparation entre les produits de craquage et les grains de catalyseur et, d'autre part, le strippage des grains de catalyseur cokés. Les hydrocarbures effluents ou produits de craquage sont évacués par un système cyclonique 10, qui est logé dans l'enceinte 8, puis par la ligne d'évacuation 11 située à son sommet, tandis que les grains de catalyseur désactivé redescendent vers la base de l'enceinte 8, où une ligne 12 alimente en gaz de strippage, généralement de la vapeur d'eau, des diffuseurs 13, disposés régulièrement à la base de l'enceinte 8.

Les grains de catalyseur ainsi strippés sont évacués vers un régénérateur 14, par l'intermédiaire d'un conduit 15, sur lequel est prévue une vanne de régulation 16. Le régénérateur 14 représenté sur cette figure ne comporte ici qu'une seule zone de combustion du coke déposé sur les grains de catalyseur, en présence d'oxygène.

Cette régénération est réalisée de façon telle que la chaleur dégagée par la combustion du coke soit en partie transférée aux grains de catalyseur, de façon à leur permettre d'atteindre des températures, ni trop hautes, ni trop basses, nécessaires à la réaction dans la zone 1. Le coke déposé sur les particules est ainsi brûlé à l'aide d'air, injecté à la base du régénérateur par une ligne 19, qui alimente le diffuseur 20. Les grains de catalyseur entraînés dans le cyclone 17 sont séparés du gaz de combustion, ce dernier étant évacué par une ligne 18, tandis que les grains de catalyseur régénérés et chauds sont extraits à la base du régénérateur, d'où ils sont recyclés, par le conduit 2, à l'alimentation de l'élévateur ou riser.

Dans ce dispositif de craquage catalytique, les diorganophosphites selon l'invention peuvent être introduits en différents points situés le long de l'élévateur ou riser 1.

Ils peuvent être introduits par la ligne 25, après dilution dans la charge fraîche de la ligne 7, cette dilution pouvant avoir eu lieu avant ou après le circuit de préchauffe de la charge.

Le cas échéant, le diorganophosphite peut aussi être introduit par une ligne 24, située en amont de la ligne de charge fraîche 7, et/ou par une ligne 26, située en aval de cette même ligne de charge fraîche.

Le diorganophosphite pourra être introduit en un ou plusieurs des points mentionnés ci-dessus, mais de telle façon que la quantité de phosphore introduite via ce compose par rapport à la charge d'hydrocarbures soit au plus la même que s'il était introduit en un seul point.

Les résultats obtenus en utilisant l'additif selon l'invention dans un procédé de conversion en lit fluidisé, notamment de craquage catalytique, sont très satisfaisants, comme on le verra dans les exemples suivants, destinés à illustrer l'invention.

### EXEMPLE 1

Cet exemple a pour but de montrer que l'injection d'un diorganophosphite selon l'invention dans la zone de réaction, notamment après dilution dans la charge, est plus efficace vis-à-vis de la conversion et de la limitation de la quantité de coke formé au cours de la réaction que s'il est introduit dans la réaction sur le catalyseur. Le procédé de conversion mis en oeuvre est un procédé de craquage catalytique comportant une étape de mise en contact de la charge hydrocarbonée avec des particules de catalyseur, afin que la réaction de craquage se produise, une étape de séparation des hydrocarbures résultant de la réaction de craquage et des particules de catalyseur chargées en coke et désactivées, et une étape de régénération de ces particules de catalyseur par combustion du coke. Ce procédé a été mis en oeuvre dans le présent exemple dans une installation pilote comprenant une pompe d'alimentation en charge hydrocarbonée, un réacteur contenant le lit fixe de catalyseur et comprenant en outre une alimentation en gaz oxydant (oxygène), un four entourant ledit réacteur et un système de séparation liquide/gaz. Une arrivée de gaz inerte est prévue sur le conduit d'alimentation en charge hydrocarbonée (entre la pompe d'alimentation et le réacteur), en vue de balayer la charge avant son entrée dans le réacteur et de stripper le catalyseur chargé en coke, après avoir interrompu l'alimentation du réacteur en charge. Les composés organophosphorés seront introduits dans la charge hydrocarbonée entre la pompe d'alimentation et le réacteur.

Entre chaque test, le catalyseur est régénéré de façon à ce que les résultats soient comparables.

La charge introduite est un résidu atmosphérique ayant les caractéristiques suivantes:

Les conditions de craquage sont les suivantes:

Les effluents de craquage sont analysés par chromatographie en phase gazeuse. La quantité de coke déposée sur le catalyseur au cours de la réaction est déterminée par combustion sous air.

Pour l'essai témoin T1, le catalyseur utilisé est un catalyseur neuf, de type ultrastable, de surface spécifique égale à 220 m²/g et de volume poreux égal à 0,26 cm³/g: il contient 26% en poids d'alumine avec une matrice riche en silice; il est désactivé à 770°C sous vapeur d'eau pendant 15 h, avant d'être mis en contact avec la charge non additivée.

Pour l'essai témoin T2, ce même catalyseur neuf est imprégné de 5000 ppm de diéthylphosphite (DEPi) avant traitement par la vapeur d'eau.

Pour l'essai témoin T3, on utilise le même catalyseur que précédemment, mais à l'équilibre (après désactivation dans l'unité de craquage), c'est-à-dire contenant 7600 ppm du mélange nickel/vanadium (Ni+V) apporté par la charge.

Pour l'essai A conforme à l'invention, on utilise le même catalyseur que pour l'essai T3, mais on introduit 1000 ppm de phosphore dans la charge sous forme de diéthylphosphite.

Pour l'essai témoin T4, le catalyseur est celui issu de l'essai A; dans cet essai la charge n'est pas dopée par le diéthylphosphite.

Le Tableau 1 ci-après regroupe les rendements en produits de conversion résultant de cinq essais effectués en introduisant un organophosphite, le diéthylphosphite (ou DEPi), soit sur le catalyseur, soit dans la charge.

Ce Tableau montre que, si le catalyseur est imprégné par un organophosphite, et plus particulièrement le diéthylphosphite, et traité à la vapeur d'eau, sa stabilité est améliorée (comparer l'essai T2 à l'essai T1), ce qui est connu de l'art antérieur; on constate cependant une détérioration des sélectivités c'est-à-dire une plus faible sélectivité en essence (Essence/Conversion) et une plus forte sélectivité en coke (Coke/Conversion).

On notera que les teneurs en coke relevées pour les essais témoins T1 et T2 sont très inférieures à celles observées pour les essais témoins T3 et T4 et pour l'essai A selon l'invention, en raison de l'absence de métaux sur le catalyseur.

A l'inverse, l'introduction d'un organophosphite dans la charge conduit à une amélioration de ces sélectivités (essai A par rapport à l'essai T3). En outre, le catalyseur qui a été imprégné de phosphore par injection d'un organophosphite dans la charge, puis régénéré, est moins efficace vis-à-vis d'une charge non dopée que pour une charge dopée (essai T4 par rapport à l'essai A).

Ces essais soulignent l'avantage de l'introduction d'un composé phosphoré selon l'invention dans la charge d'une unité de craquage catalytique, comparativement à une introduction de ce même composé sur le catalyseur, quelle que soit la méthode d'imprégnation de celui-ci. Ils montrent également qu'il est beaucoup plus avantageux pour la marche du procédé d'ajouter le composé organophosphoré dans la charge lourde à traiter avant son injection dans la zone de réaction plutôt que de l'introduire sur le catalyseur quel que soit son mode d'imprégnation.

De plus l'effet des additifs organophosphorés de l'invention existe indépendamment de tout effet de passivation des métaux.

### EXEMPLE 2

Cet exemple a pour but de montrer que les organophosphites de l'invention présentent un meilleur compromis vis-à-vis de l'augmentation de la conversion, de la sélectivité en essence et de la sélectivité en coke, que les acides phosphoriques et les phosphates, pour le traitement d'une charge d'hydrocarbures de type résidu atmosphérique.

Dans cet exemple, le procédé mis en oeuvre, la charge et les conditions de craquage sont identiques à ceux décrits dans l'Exemple 1. Le catalyseur utilisé est identique à celui de l'essai T3 de l'Exemple 1. La quantité de phosphore introduite en continu dans la charge, via les composés phosphorés, est égale à 1000 ppm.

Le Tableau 2 ci-après regroupe les résultats d'essais comparatifs obtenus avec un diéthylphosphite ou DEPi, additif selon l'invention (essai B), et des organophosphates connus de l'homme de l'art, dont le phosphate d'éthyl-2-hexyle ou PaE-2H (essai témoin T6), l'acide butylphosphorique ou ABP (essai témoin T7) et l'acide octylphosphorique ou AOP (essai témoin T8).

Avec tous les composés phosphorés, on observe une augmentation de la conversion liquide CL 350 (Essence + LCO + C3 totaux + C4 totaux) par rapport à l'essai témoin T5. Comparé aux autres composés, le DEPi présente le meilleur compromis, en ce qu'il permet de cumuler la réduction du coke formé, une meilleure sélectivité en essence (essence/conversion) et une plus faible production de gaz secs (C1+C2).

### EXEMPLE 3

Cet exemple a pour but de montrer la supériorité des organophosphites par rapport aux organophosphates, lors du traitement d'une charge de distillat sous vide, dont les caractéristiques sont les suivantes:

Dans cet exemple, le procédé mis en oeuvre et les conditions de craquage sont identiques à celles décrites dans l'exemple 1.

Le catalyseur utilisé est un catalyseur d'équilibre de type ultrastable avec une matrice riche en alumine (40% en poids) et de surface spécifique égale à 110 m²/g. A l'équilibre, il contient 3720 ppm d'un mélange nickel/vanadium (Ni+V). Les conditions de test sont identiques à celles de l'exemple 1. La teneur en phosphore dans la charge est de 1000 ppm comme dans l'Exemple 2.

Le Tableau 3 ci-après montre les résultats obtenus lorsqu'on injecte dans la charge du diéthylphosphite ou DEPi (essai C), du 2-éthylhexylphosphate ou 2-EHPa (essai témoin T10), du tributylphosphate ou TBPa (essai témoin T11).

Il apparaît, d'après ces résultats, que les diorganophosphites et, plus particulièrement, le DEPi, présentent le meilleur compromis dans le traitement d'un distillat sous vide pour l'obtention simultanée d'une meilleure sélectivité en essence (essence/conversion), d'une plus forte réduction de la quantité de coke formé et d'une plus faible production de gaz secs (C1 + C2).

### EXEMPLE 4

Cet exemple vise à montrer que les diorganophosphites et, plus particulièrement, les dialkylphosphites, présentent un meilleur compromis, entre les buts recherchés dans ce procédé de craquage d'une charge d'hydrocarbures, que les trialkylphosphates.

Dans cet exemple, le procédé mis en oeuvre, la nature du catalyseur, la nature de la charge et la teneur en phosphore de celle-ci sont identiques à ceux de l'Exemple 3. Les conditions de craquage sont identiques à celles de l'Exemple 3, à l'exception du rapport C/O (catalyseur/charge d'hydrocarbures), qui est ici égal à 3,8 au lieu de 4,5.

Dans cet exemple, quatre composés phosphorés ont été introduits dans la charge, dont trois diorganophosphites et un organophosphate, à savoir le diméthylphosphite ou DMPi (essai E), le dibutylphosphite ou DBPi (essai F), le triéthylphosphite ou TEPi (essai G) et le triméthylphosphate ou TMPa (essai témoin T13).

Les résultats obtenus sont rassemblés dans le Tableau 4 ci-après.

Ce tableau montre que tous les diorganophosphites testés améliorent la conversion liquide (CL 350) tout en diminuant la sélectivité en coke (coke/conversion) comparé au triméthylphosphate (TMPa). Parmi les diorganophosphites, les dialkylphosphites (DMPi et DBPi) sont plus efficaces que le trialkylphosphite (TEPi), pour ce qui est de l'amélioration due à la conversion liquide, de la diminution de la sélectivité en coke (coke/conversion) et de la limitation de la production de slurry (slurry 350⁺°C).

### EXEMPLE 5

Cet exemple est destiné à montrer que la baisse de la production de coke due à l'injection de composés phosphorés selon l'invention permet de diminuer la température de régénération du catalyseur et d'augmenter la circulation de ce dernier. Dans cet exemple, le catalyseur est identique à celui décrit dans l'Exemple 3 et la quantité de phosphore introduite dans la charge par les composés organophosphorés est égale à 30 ppm. La charge est un distillat sous vide fortement azoté, dont les caractéristiques sont les suivantes:

Dans cet exemple, un additif selon l'invention, le diéthylphosphite ou DEPi (essais H et I) est comparé à un tributylphosphate ou TBPa (essais témoins T15 et T16). Les résultats de ces essais sont donnés dans le Tableau ci-après.

Comme dans les exemples précédents, le DEPi ou diorganophosphite selon l'invention présente le meilleur compromis en ce qu'il augmente simultanément la conversion liquide et la sélectivité en essence (essence/conversion), tout en diminuant la sélectivité en coke (coke/conversion) et la production de gaz secs (C1 + C2). D'autre part, la baisse de la température de régénération est beaucoup plus marquée dans le cas du DEPi, de par la chute plus importante de la production de coke.

Cette chute entraîne, au niveau du procédé, une augmentation de la circulation du catalyseur, donc du rapport C/O. L'illustration en est donnée par les essais I et T16: à nouveau, le DEPi présente le meilleur compromis permettant la réduction de la production de slurry, la diminution de la sélectivité en coke et l'augmentation de la conversion liquide (CL 350) et de la sélectivité en essence.

Tous les exemples montrent donc que les organophosphites présentent un meilleur compromis que les composés connus de l'Homme de l'art vis-à-vis de la conversion liquide (CL 350), la sélectivité en essence (essence/conversion), la sélectivité en coke (coke/conversion) et la production de gaz secs (C1 + C2), quelle que soit la nature de la charge et quel que soit le rapport catalyseur sur charge hydrocarbonée (C/O) compris entre 3 et 6.

## Revendications

1. Procédé de conversion catalytique d'une charge d'hydrocarbures, comprenant des étapes de craquage catalytique d'une charge d'hydrocarbures, de séparation des produits de craquage de la masse catalytique, de régénération et de recyclage de cette masse catalytique, ce procédé étant caractérisé en ce que, entre l'étape de régénération de la masse catalytique et l'étape de séparation des produits du craquage, on injecte, en continu ou par intermittence, en au moins un point, en mélange avec au moins un hydrocarbure à traiter, au moins un diorganophosphite de formule générale : où R₁ et R₂ identiques ou différents, sont choisis dans le groupe constitué par les groupements alkyle, aryle, ou aralkyle comprenant de 1 à 30 atomes de carbone et, de préférence, 1 à 10 atomes de carbone.

2. Procédé selon la revendication 1, caractérisé en ce que R₁ et R₂ désignent des groupements alkyle comprenant de 1 à 4 atomes de carbone

3. Procédé selon l'une des revendications 1 et 2, caractérisé en ce que ledit diorganophosphite est un dialkylphosphite et, de préférence, le diéthylphosphite.

4. Procédé selon l'une des revendications 1 à 3, caractérisé en ce que ledit diorganophosphite est injecté dans au moins un hydrocarbure et, de préférence, dans des charges hydrocarbonées à traiter, avec une concentration en phosphore comprise entre 0,5 et 1000 ppm par rapport à la quantité de charge d'hydrocarbures à convertir et, de préférence, entre 1 et 100 ppm.

5. Procédé selon l'une des revendications 1 à 4, caractérisé en ce que ledit diorganophosphite est injecté dans la zone de réaction de la charge d'hydrocarbures.

6. Procédé selon la revendication 5, caractérisé en ce que ledit diorganophosphite est injecté dans la zone de réaction, à une température comprise entre 20 et 450°C, en au moins un point situé en amont du dispositif d'injection de la charge d'hydrocarbures, de préférence après dilution dans des essences.

7. Procédé selon la revendication 5, caractérisé en ce que ledit diorganophosphite est dilué dans la charge d'hydrocarbures, avant ou après son circuit de préchauffe, ladite charge étant injectée entre 50 et 450°C dans la zone de réaction.

8. Procédé selon la revendication 7, caractérisé en ce que ledit diorganophosphite est injecté dans un bac tampon contenant la charge hydrocarbonée et maintenu en contact avec celle-ci pendant au moins 15 minutes avant que le mélange ne soit injecté dans la zone de réaction.

9. Procédé selon la revendication 5, caractérisé en ce que ledit diorganophosphite est injecté dans la zone d'injection de la charge à craquer entre 80 et 300°C en au moins un point situé immédiatement en aval du dispositif d'injection de la charge d'hydrocarbures et, de préférence, après dilution dans des diluants légers et lourds.

10. Procédé selon l'une des revendications 1 à 9, caractérisé en ce que la quantité de phosphore est maintenue constante dans la zone de réaction par injection intermittente dudit diorganophosphite.

## Patentansprüche

1. Verfahren zur katalytischen Verwandlung von Kohlenwasserstoffeinsätzen, welches die Schritte
des katalytischen Krackens von Kohlenwasserstoffzusätzen,
des Trennens der Krack-Produkte von der katalytischen Masse,
der Regeneration und des Recycelns dieser katalytischen Masse umfaßt, wobei dieses Verfahren dadurch gekennzeichnet ist,
daß man zwischen dem Schritt der Regenerierung der katalytischen Masse und dem Schritt der Abtrennung der Krack-Produkte kontinuierlich oder intermitierend an zumindest einem Punkt, in Mischung mit wenigstens einem zu behandelnden Kohlenwasserstoff, wenigstens ein Diorganophosphit der allgemeinen Formel einspritzt: wobei identische oder unterschiedliche R₁ und R₂ in der Gruppe ausgewählt sind, die durch die Alkyl-Aryl- oder Aralkyl-Gruppierungen gebildet ist, welche 1 bis 30 Kohlenstoffatome umfaßt und, vorzugsweise, 1 bis 10 Kohlenstoffatome.

2. Verfahren nach Anspruch 1, dadurch gekennzeichnet, daß R₁ und R₂ Alkyl-Gruppierungen bezeichnen, welche 1 bis 4 Kohlenstoffatome umfassen.

3. Verfahren nach einem der Ansprüche 1 und 2, dadurch gekennzeichnet, daß das Diorganophosphit ein Dialkylphosphit ist und, vorzugsweise, das Diethylphosphit.

4. Verfahren nach einem der Ansprüche 1 bis 3, dadurch gekennzeichnet, daß das Diorganophosphit in wenigstens einen Kohlenwasserstoff eingespritzt wird und, vorzugsweise, in zu behandelnde Kohlenwasserstoffeinsätze, mit einer Konzentration von Phosphor, die zwischen 0,5 und 1000 ppm beträgt mit Bezug auf die Menge der umzuwandelnden Kohlenwasserstoffeinsätze und vorzugsweise zwischen 1 und 100 ppm.

5. Verfahren nach einem der Ansprüche 1 bis 4, dadurch gekennzeichnet, daß das Diorganophosphit in die Reaktionszone der Kohlenwasserstoffeinsätze eingespritzt wird.

6. Verfahren nach Anspruch 5, dadurch gekennzeichnet, daß das Diorganophosphit in die Reaktionszone bei einer Temperatur zwischen 20 und 450° C, an wenigstens einem Punkt, der oberhalb der Einspritzanordnung der Kohlenwasserstoffeinsätze angeordnet ist, vorzugsweise nach der Verdünnung in Brennstoffen eingespritzt wird.

7. Verfahren nach Anspruch 5, dadurch gekennzeichnet, daß das Diorganophosphit in den Kohlenwasserstoffeinsätzen vor oder nach seinem Kreislauf des Vorheizens verdünnt wird, wobei der Einsatz zwischen 50 und 450°C in die Reaktionszone eingespritzt wird.

8. Verfahren nach Anspruch 7, dadurch gekennzeichnet, daß das Diorganophosphit in einen Puffertrog eingespritzt wird, welcher den hydrocarbonierten Einsatz enthält und welcher in Kontakt mit diesem während mindestens 15 Minuten gehalten wird, bevor die Mischung in die Reaktionszone eingespritzt wird.

9. Verfahren nach Anspruch 5, dadurch gekennzeichnet, daß das Diorganophosphit in die Einspritzzone des zu krackenden Einsatzes zwischen 80 und 300° C eingespritzt wird, an wenigstens einer Stelle, die unmittelbar stromabwärts hinter der Einspritzanordnung der Kohlenwasserstoffeinsätze angeordnet ist und, vorzugsweise, hinter der Verdünnung in den leichten und schweren Verdünnungsmitteln.

10. Verfahren nach einem der Ansprüche 1 bis 9, dadurch gekennzeichnet, daß die Menge des Phosphors in der Reaktionszone konstant gehalten wird durch intermittierende Einspritzung des Diorganophosphits.

## Claims

1. A process for the catalytic conversion of a hydrocarbon charge, comprising the stages of catalytic cracking a hydrocarbon charge, of separating the cracking products from the catalytic mass, of regenerating and recycling said catalytic mass, said process being characterised in that, between the stage of regenerating the catalytic mass and the stage of separating the cracking products, there is injected continuously or intermittently at at least one point, in mixture with at least one hydrocarbon to be treated, at least one diorganophosphite of the general formula: in which R₁ and R₂, which are identical or different, are selected from the group comprising the alkyl, aryl or aralkyl groups, containing from 1 to 30 carbon atoms and, preferably, 1 to 10 carbon atoms.

2. A process according to claim 1, characterised in that R₁ and R₂ designate alkyl groups containing from 1 to 4 carbon atoms.

3. A process according to either claim 1 or claim 2, characterised in that said diorganophosphite is a dialkylphospite and, preferably, diethylphosphite.

4. A process according to any one of claims 1 to 3, characterised in that said diorganophosphite is injected into at least one hydrocarbon and, preferably, into hydrocarbon charges to be treated, with a concentration of phosphorus of between 0.5 and 1000 ppm in relation to the quantity of hydrocarbon charge to be converted and, preferably, between 1 and 100 ppm.

5. A process according to any one of claims 1 to 4, characterised in that said diorganophosphite is injected into the reaction zone of the hydrocarbon charge.

6. A process according to claim 5, characterised in that said diorganophosphite is injected into the reaction zone, at a temperature of between 20 and 450°C, at at least one point situated upstream of an injection device for the hydrocarbon charge, preferably after dilution in motor fuels.

7. A process according to claim 5, characterised in that said diorganophosphite is diluted in the hydrocarbon charge before or after its preheated circuit, said charge being injected between 50 and 450°C into the reaction zone.

8. A process according to claim 7, characterised in that said diorganophosphite is injected into a buffer tank containing the hydrocarbon charge and maintained in contact with the latter for at least 15 minutes before the mixture is injected into the reaction zone.

9. A process according to claim 5, characterised in that said diorganophosphite is injected into the injection zone of the charge to be cracked between 80 and 300°C at at least one point disposed immediately downstream of the injection device for the hydrocarbon charge and, preferably, after dilution in light and heavy diluents.

10. A process according to any one of claims 1 to 9, characterised in that the quantity of phosphorus is maintained constant in the reaction zone by intermittent injection of said diorganophosphite.
